# EUROPÄISCHE PATENTANMELDUNG

(11) **EP 0 002 449 A1**
(43) Veröffentlichungstag der Anmeldung: **27.06.1979**
(21) Anmeldenummer: 78101374.3
(22) Anmeldetag: 15.11.1978
(51) Int. Cl.: H01H 71/08, H01H 9/02

(54) **Niederspannungs-Leistungsschalter mit zweiteiligem Isolierstoffgehäuse**

(30) Priorität: 09.12.1977 DE 2755567
(71) Anmelder: SIEMENS AKTIENGESELLSCHAFT, 80333 München (DE)
(72) Erfinder: Kummerow, Gerd, Dr.-Ing., D-1000 Berlin 33 (DE); Troebel, Werner, Ing., D-1000 Berlin 22 (DE); Berndt, Klaus-Günther, Dipl.-Ing., D-1000 Berllin 42 (DE); Preuss, Bernhard, Ing., D-1000 Berlin 45 (DE)

(57) **Zusammenfassung**

Ein Niederspannungs-Leistungsschalter besitzt ein lsolierstoffgehäuse (1), das entlang einer Teilfuge (2) in ein Oberteil (3) und ein Unterteil (4) geteilt ist. An wenigstens einer Seitenwand (10) des Unterteiles (4) ist eine an der Teilfuge (2) beginnende und bis zur Unterkante des Unterteiles (4) reichende Nut vorgesehen, in der zu einem Hilfsgerät (11) führende Leitungen verlegbar sind. Für diese Leitungen (20 bis 27) ist an der Teilfuge (2) ein Auslaß vorgesehen. Die Nut (14) ermöglicht es, mehrere gleiche Niederspannungs-Leistungsschalter mit angeschlossenen Hilfsleitungen unmittelbar nebeneinander anzuordnen (Fig. 1).

## Beschreibung

Die Erfindung befaßt sich mit einem Niederspannungs-Leistungsschalter mit einem aus Oberteil und Unterteil bestehenden Isolierstoffgehäuse sowie mit wenigstens einem innerhalb des Gehäuses montierbaren und durch Leitungen mit außerhalb des Gehäuses befindlichen Schalteinrichtungen zu verbindenden Hilfsgerät.

-Ein Schalter dieser Art ist beispielsweise durch die Druckschrift TN 2453 4-1972 der Firma Sace bekannt geworden. Als Hilfsgeräte kommen hierbei Schalter für Hilfsstromkreise (Hilfsschalter), Arbeitsstromauslöser, Unterspannungsauslöser und sogenannte Alarmschalter in Betracht, die zur Signalisierung der automatischen Auslösung des Schalters dienen. Zur Unterbringung dieser Hilfsgeräte steht in den Isolierstoffgehäusen nur wenig Raum zur Verfügung, und zwar im allgemeinen im Bereich der seitlichen Polbahnen im Gehäuseoberteil, jedoch auch im Unterteil. Dabei ergibt sich das Problem der geordneten Herausführung der Anschlußleitungen dieser Hilfsgeräte.

Der Erfindung liegt die Aufgabe zugrunde, eine Führung der Hilfsleitungen an bzw. in den Schaltern derart zu schaffen, daß sich einerseits ein möglichst großer Abstand von den Hauptstrombahnen ergibt und andererseits beim Einbau der Schalter in eine Schaltanlage keine besondere Rücksicht auf die Hilfsleitungen erforderlich ist.

Diese Aufgabe wird gemäß der Erfindung dadurch gelöst, daß an wenigstens einer Seitenwand des Unterteiles des Isolierstoffgehäuses eine an der Teilfuge beginnende und bis zur Unterkante reichende Nut vorgesehen ist und daß an der Teilfuge ein Auslaß für die an das Hilfsgerät anzuschließenden Leitungen vorhanden ist. Die Leitungen verlassen bei dieser Anordnung das Isolierstoffgehäuse noch im Bereich des Oberteiles des Gehäuses, d. h. im Abstand von den Hauptstrombahnen. Obwohl nun die Leitungen aus dem Isolierstoffgehäuse seitlich austreten, können mehrere Schalter ohne Abstand nebeneinander montiert werden, weil die Nuten in den Gehäuseunterteilen einen Leitungskanal bilden, durch den die Leitungen zur Rückseite der Montagefläche der Schalter gelangen. Hier können die Leitungen in üblicher Weise in einen Leitungskanal oder ein Schutzrohr eingeführt werden.

In einer Weiterbildung kann die an der Seitenwand des Unterteiles des Isolierstoffgehäuses befindliche Nut so ausgebildet sein, daß wenigstens eine der seitlichen Flanken eine Hinterschneidung aufweist. Dadurch wird die Möglichkeit geschaffen, einen als Träger einer Klemmleiste dienenden Haltearm oder einen Bock.aus Blech, Kunststoff oder anderem Material in die Nut einzuschieben. An die Klemmleiste können die Anschlußleitungen der Hilfsgeräte angeschlossen werden, wenn die Schalter einzeln oder in kleinen Gruppen montiert werden. Die Hinterschneidung kann ein beliebiges Profil, z. B. rechtwinklig oder schwalbenschwanzförmig, besitzen.

Zur Befestigung des Klemmenbockes genügt an sich ein Reibschluß, wie er durch entsprechende Dimensionierung der Teile zu erzielen ist. Die Hinterschneidungen können jedoch auch mit einem Absatz ausgeführt werden, hinter den sich die in die Nut einzuschiebenden Schenkel des Klemmenbockes legen. Diese Anordnung kann ferner selbstarretierend wirken, wenn der Absatz und das Ende des Schenkels scharfkantig ausgebildet werden. Der Schenkel kann auch eine seitliche federnde Zunge erhalten, die sich hinter den Absatz der Hinterschneidung legt.

Die an einer Seitenwand des Leistungsschalters vorgesehene Nut kann unterschiedlich breit sein, je nachdem wie viele Hilfsleitungen benötigt werden. Es kann jedoch vorteilhaft sein, anstelle einer breiteren Nut zwei schmalere Nuten in paralleler Anordnung vorzusehen. Dadurch ist die Möglichkeit geschaffen, die zu zwei Hilfsgeräten führenden Anschlußleitungen getrennt aus dem Gehäuse herauszuführen.

Eine andere günstige Möglichkeit für die Befestigung eines Klemmenbockes läßt sich durch eine im Bereich der Nut bzw. Nuten angeordnete Raststufe schaffen. Diese Raststufe kann sich in der Nut zwischen den Flanken oder bei paralleler Anordnung zweier Nuten an der Seitenwand zwischen den Nuten befinden. Die z. B. als Vertiefung oder Absatz ausgeführte Raststufe dient zur selbsttäti-. gen Festlegung des Klemmenbockes beim Einschieben in die Nuten durch Einrasten bzw. Einschnappen eines z. B. federnd ausgebildeten Schenkels.

Es empfiehlt sich, auch an der Unterseite des Unterteiles. des Isolierstoffgehäuses in an sich bekannter Weise eine Nut vorzusehen. In dieser Nut können von einer Seite des Gehäuseunterteiles zur anderen Seite oder auch zu einem benachbarten Schalter Hilfsleitungen verlegt werden.

Die Erfindung wird im folgenden anhand des in den Zeichnungen dargestellten Ausführungsbeispieles näher erläutert.

Die Fig. 1 zeigt einen isolierstoffgekapselten Niederspannungs-Leistungsschalter in einer Seitenansicht.

Die Fig. 2 zeigt den Schalter gemäß der Fig. 1 von unten, wobei die Seitenwand teilweise aufgebrochen dargestellt ist.

Die Fig. 3 ist eine Draufsicht auf das Unterteil des Schalters gemäß der Fig. 1.

Die Fig. 4 zeigt eine Draufsicht auf die Teilungsebene des Oberteiles des in der Fig. 1 dargestellten Isolierstoffgehäuses.

Eine andere Ausführungsform der Erfindung ist in der Fig. 5 in einer Seitenansicht gezeigt.

Die Fig. 6 und 7 sind Darstellungen des Schalters gemäß der Fig. 5 in Ansichten entsprechend den Fig. 2 und 3.

Einen herausgebrochenen Schnitt durch die Seitenwände im Bereich der Teilfuge des Schalters gemäß der Fig. 5 zeigt die Fig. 8.

Ein an den Seitenwänden der Schalter anzubringender Klemmenbock ist in der Fig. 9 dargestellt.

Der in der Fig. 1 dargestellte Niederspannungs-Leistungsschalter besitzt ein Isolierstoffgehäuse 1 aus einem isolierenden thermoplastischen oder duroplastischen Formstoff, z. B. einem mit Füllstoffen versetzten Polyesterharz. Das Gehäuse 1 ist entlang einer Teilfuge 2 geteilt und umfaßt daher ein Oberteil 3 und ein Unterteil 4. Aus einer mittigen Erhebung 5 des Oberteiles 3 ragt ein zum Ein- und Ausschalten dienender Handhebel 6 heraus. Die Anschlußklemmen für die zu- und abgehenden Leitungen bzw. Kabel sind schematisch vereinfacht dargestellt und mit 7 bzw. 10 bezeichnet. In der Fig. 1 ist ferner gestrichelt im Bereich des Gehäuseoberteiles 3 ein Hilfsschalter 11 und ein Arbeitsstromauslöser 12 eingezeichnet. Je nach den gewünschten Funktionen und dem zur Verfügung stehenden Raum im Oberteil 3 und im Unterteil 4 können ein Hilfsgerät oder zwei und mehr Hilfsgeräte vorhanden sein.

Die Anschlußleitungen des als Beispiel für ein Hilfsgerät erwähnten Hilfsschalters 11 und des Arbeitsstromauslösers 12 können an der Teilfuge 2 aus dem Isolierstoffgehäuse 2 herausgeführt werden. Hierzu ist in der Seitenwand 13 des Unterteiles 4 eine Nut 14 vorgesehen, die an der Teilfuge 2 beginnt und bis zur Unterkante des Unterteiles 4 reicht. Eine schmalere weitere Nut 15 ist an der gegenüberliegenden Seitenwand 16 vorgesehen (Fig. 3).

Die Fig. 2 zeigt den Hilfsschalter 11 in seinen Umrissen und die an ihn angeschlossenen Leitungen 20 bis 27, die etwa die Breite der Nut 14 einnehmen. Die Tiefe der Nut ist so bemessen, daß die Leitungen über die Gehäusekontur nicht vorstehen. Die Fig. 3 läßt ferner erkennen, daß die weitere Nut 15 entsprechend der Breite von zwei Hilfsleitungen 30 und 31 bemessen ist.

Die beschriebenen Nuten werden von dem Oberteil des Isolierstoffgehäuses 1 überdeckt. Dabei ist die Breite der Seitenwände im Bereich der Nuten derart verringert, daß eine Ausnehmung entsteht, die einen Auslaß für die Leitungen bildet. Dies zeigt die Draufsicht auf die Teilungsebene des Oberteiles 3 (Fig. 4). Die Ausnehmungen in den Seitenwänden 32 und 33 sind hier mit 34 und 35 bezeichnet.

Die Fig. 5 zeigt einen weiteren Schalter mit einem Isolierstoffgehäuse 40, das gleichfalls entlang einer Teilfuge 41 in ein Oberteil 42 und ein Unterteil 43 geteilt ist. In der Seitenwand 44 des Unterteiles 43 befinden sich in paralleler Anordnung zwei Nuten 45 und 46 unterschiedlicher Breite. Dadurch ist die Möglichkeit gegeben, an der Seitenwand 44 nicht nur die Anschlußleitungen eines Hilfsschälters, sondern hiervon räumlich getrennt die Anschlußleitungen eines beliebigen anderen Hilfsgerätes aus dem Isolierstoffgehäuse 40 herauszuführen, wie dies die Fig. 6 zeigt. Die in der schmaleren Nut 45 zu verlegenden Leitungen sind in Fig. 6 mit 50 bis 53 und die in der breiteren Nut zu verlegenden Leitungen mit 54 bis 61 bezeichnet.

Die der Seitenwand 44 gegenüberliegende Seitenwand 47 ist ebenfalls mit einer Nut 62 versehen (Fig. 6), deren Bemessung und Belegbarkeit mit Leitungen der Nut 15 in Fig. 3 des ersten Ausführungsbeispieles entspricht.

Im Unterschied zu dem ersten Ausführungsbeispiel besitzen sowohl die Seitenwand des Oberteiles 42 als auch die Seitenwand 44 des Unterteiles 43 Ausnehmungen 66 bzw. 67 (Fig. 8).

In der Anordnung der Nuten sind zwahlreiche Abwandlungen möglich zur Anpassung an unterschiedliche Zahlen herauszuführender Leitungen und an eine unterschiedliche Lage der Hilfsgeräte innerhalb der Isolierstoffgehäuse. Darüber hinaus können die Nuten noch zur Befestigung eines Klemmenbockes benutzt werden. Hierzu können eine oder alle in den Seitenwänden der Unterteile angeordneten Nuten wenigstens über einen Teil ihrer Höhe mit einer Hinterschneidung 18 versehen sein, wie sie in der Fig. 1 gestrichelt eingezeichnet ist. Die Hinterschneidung kann eine beliebige Gestalt, z. B. ein rechtwinkliges oder auch winkliges, d. h. schwalbenschwanzförmiges Profil, aufweisen. Vor der Befestigung des Isolierstoffgehäuses auf seiner Unterlage läßt sich in die Nut von unten ein entsprechend geformtes Blech oder Kunststoffteil einführen, das mit einer Abwinklung zur Befestigung einer Klemmleiste versehen ist. Darüber hinaus können auch zwei parallele Nuten, wie sie in der Fig. 5 gezeigt sind, gemeinsam zur Befestigung eines Klemmenbockes dienen. Hierzu kann wenigstens an der linken Flanke der Nut 45 eine Hinterschneidung 63 und an der rechten Flanke der Nut 46 eine Hinterschneidung 64 vorgesehen sein, so daß sich gleichfalls ein Klemmenbock einschieben läßt. Wird in der Seitenwand zwischen den Nuten 45 und 46 eine Raststufe 65 (Fig. 9) vorgesehen, so läßt sich für eine selbsttätige Arretierung des Klemmenbockes 70 sorgen (Fig. 8). Dieser Klemmenbock wird mit seinen Schenkeln 71 und 72 in die Nuten 45 und 46 eingeschoben, wobei die Ränder der Schenkel 71 und 72 in die Hinterschneidungen 63 und 64 eingreifen. In der Endlage legt sich die Kante 73 einer mittleren federnden Zunge 74 hinter die Raststufe 65 und arretiert dadurch den Klemmenbock 70. Auf dem abgewinkelten Schenkel 75 ist eine Klemmleiste 76 befestigt.

Die Hinterschneidungen in den Flanken der Nuten können sich über die ganze Länge der Nuten oder nur über einen Teil erstrecken. Sie können außerdem mit je einem Absatz 68 und 69 versehen sein, der ebenfalls der Befestigung eines Klemmenbockes dient. Es genügt dabei eine scharfkantige Ausführung der Absätze 68 und 69 und der Unterkante der Schenkel 71 und 72 des Bockes 70. Man kann aber auch an diesen Schenkeln Einschnitte vorsehen, durch die federnde Zungen gebildet werden, die hinter den Absätzen 68 und 69 einrasten. Die mittlere Zunge 74 wird in diesem Fall nicht benötigt.

Bei Schaltern, deren zur Auflage auf einer Befestigungsfläche vorgesehene Unterseite im wesentlichen eben ist, wie dies die Fig. 5 zeigt, erweist es sich als günstig, an dieser Unterseite 48 eine weitere Nut zur Leitungsverlegung anzuordnen, die mit wenigstens einer der in den Seitenwänden befindlichen Nuten korrespondiert. Eine solche Nut 49 ist in Fig. 5 dargestellt. Sie mündet in die Nut 62 in der Seitenwand 47.

## Patentansprüche

1. Niederspannungs-Leistungsschalter mit einem aus Oberteil und Unterteil bestehenden Isolierstoffgehäuse sowie mit wenigstens einem innerhalb des Isolierstoffgehäuses angeordneten und durch Leitungen mit einer außerhalb des Isolierstoffgehäuses befindlichen Schalteinrichtung zu verbindenden Hilfsgerät, dadurch gekennzeichnet , daß an wenigstens einer Seitenwand (10) des Unterteiles (4) des Isolierstoffgehäuses (1) eine an der Teilfuge (2) beginnende und bis zur Unterkante des Unterteiles (4) reichende Nut (14) vorgesehen ist und daß an der Teilfuge ein Auslaß für die an das Hilfsgerät (11) anzuschließenden Leitungen (20 bis 27) vorhanden ist.

2. Niederspannungs-Leistungsschalter nach Anspruch 1, dadurch gekennzeichnet , daß wenigstens eine der seitlichen Flanken der Nut (14) eine Hinterschneidung (18) aufweist.

3. Niederspannungs-Leistungsschalter. nach Anspruch 2, dadurch gekennzeichnet , daß die Hinterschneidung (63, 64) einen Absatz (68, 69) aufweist.

4. Niederspannungs-Leistungsschalter nach Anspruch 1, dadurch gekennzeichnet , daß an wenigstens einer Seitenwand zwei Nuten (45, 46) parallel zueinander angeordnet sind.

5. Niederspannungs-Leistungsschalter nach Anspruch 1 oder 4, dadurch gekennzeichnet , daß die Seitenwand (44) im Bereich der-Nut bzw. Nuten (45, 46) mit einer Raststufe (65) versehen ist.

6. Niederspannungs-Leistungsschalter nach Anspruch 1, dadurch gekennzeichnet , daß die Unterseite (48) des Unterteiles (43) des Isolierstoffgehäuses (40) eine weitere, mit einer in einer Seitenwand (47) befindlichen Nut (62) korrespondierende Nut (49) aufweist.
